# FASCICULE DE BREVET EUROPEEN

(11) **EP 0 209 426 B1**
(45) Date de publication et mention de la délivrance du brevet: **02.11.1988**
(21) Numéro de dépôt: 86401325.5
(22) Date de dépôt: 17.06.1986
(51) Int. Cl.: F01L 1/26, F02F 1/42

(54) **Culasse de moteur à combustion interne avec trois soupapes par cylindre**
Zylinderkopf einer Brennkraftmaschine mit drei Ventilen pro Zylinder
Cylinder head of an internal-combustion engine with three valves per cylinder

(30) Priorité: 08.07.1985 FR 8510424
(43) Date de publication de la demande: 21.01.1987
(73) Titulaire: AUTOMOBILES PEUGEOT, 75116 Paris (FR); AUTOMOBILES CITROEN, 92200 Neuilly-sur-Seine (FR)
(72) Inventeur: Laine, Gabriel, F-78570 Andresy (FR)
(74) Mandataire: Moncheny, Michel

(56) Documents cités:
- DE-A- 3 033 072
- FR-A- 503 895
- FR-A- 2 048 182
- GB-A- 967 697
- PATENTS ABSTRACTS OF JAPAN, vol. 8, no. 40 (M-278)[1477], 21 février 1984; & JP-A-58 195 024 (YAMAHA HATSUDOKI K.K.) 14-11-1983

## Description

L'invention est relative à une culasse de moteur à combustion interne à allumage commandé, comportant, comme décrit par le FR-A-2 048182, des chambres de combustion associées à des cylindres correspondants du moteur et dans laquelle chaque chambre de combustion est pourvue de deux soupapes d'admission et d'une soupape d'échappement propres à obturer deux conduits d'admission et un conduit d'échappement débouchant respectivement dans deux faces latérales opposées de la culasse, et dans chaque chambre de combustion la soupape d'échappement et une première soupape d'admission sont disposées du côté de la face latérale où débouche le conduit d'échappement.

La présence de deux soupapes d'admission par chambre de combustion permet, non seulement de procurer une relativement grande section de passage pour les gaz d'admission, et par suite d'obtenir une importante puissance du moteur, mais aussi de prévoir une alimentation variable optimisée par introduction des gaz d'admission alternativement par une seule soupape aux basses vitesses et/ou aux faibles charges du moteur, ou par les deux soupapes aux hautes vitesses et/ou aux fortes charges.

Dans les culasses usuelles de ce type, les deux soupapes d'admission de chaque chambre de combustion sont juxtaposées, généralement du côté de la face latérale où débouchent les conduits d'admission, et du côté opposé sont disposées la soupape d'échappement et une bougie d'allumage. L'extrémité interne de celle-ci, munie d'électrodes provoquant l'inflammation du mélange introduit dans la chambre, est par suite notablement écartée du centre de la chambre, proche de la soupape d'échappement, et relativement éloignee de l'une des deux soupapes d'admission. Il en résulte souvent une incomplète combustion du mélange et une forte tendance au cliquetis, ce qui se traduit par un rendement défectueux du moteur et une détérioration excessive de son équipage mobile.

Le DE-A-3 033 072 a trait à des moteurs Diesel, donc à auto-allumage, et non à des moteurs à allumage commandé. Sur la Fig. 8 de ce document antérieur, la position diamétralement opposée des soupapes d'admission vise, en association avec les conduits très incurvés en vue de dessus, à parfaire le tourbillonnement d'air, souhaitable dans un moteur Diesel. De plus l'emplacement de l'injecteur au milieu de la chambre de combustion plate vise à concentrer le jet de carburant dans un évidement central du piston.

Les enseignements des deux documents antérieurs précités ne peuvent être valablement combinés. En effet, on ne peut passer des moteurs Diesel aux moteurs à allumage commandé simplement en remplaçant les injecteurs de carburant par des bougies.

En outre, dans la configuration générale de la culasse du brevet FR-A-2 048102, où les soupapes forment un V de part et d'autre d'un arbre à cames, il serait très difficile d'agencer l'un des deux conduits d'admission, selon le brevet DE-A-3 033 072, de manière qu'il traverse le plan de symétrie du moteur, notamment en raison de l'inclinaison de la soupape associée à ce conduit vers le côté opposé à la face d'entrée de ce dernier, qui se trouverait alors très incurvé, donc de mauvaise "perméabilité".

Le GB-A-967 697 montre des soupapes d'une culasse entraînées par un arbre à cames en tête, par l'intermédiaire de deux poussoirs respectifs pour une première et une deuxième soupapes, et par l'intermédiaire d'un culbuteur pour une troisième soupape.

L'invention a pour but de réaliser une culas se du type susmentionné, avec trois soupapes par cylindre, procurant au moteur un bon rendement et une tendance au cliquetis minimale.

Selon l'invention, les deux soupapes d'admission sont à peu près diamétralement opposées, et l'extrémité interne de la bougie est située entre les deux soupapes d'admission, du côté opposé à la soupape d'échappement et à proximité du centre de la la chambre, et la bougie est vissée dans la face latérale où débouchent les conduits d'admission, et elle est disposée, en position inclinée, sous le conduit associé à la première soupape d'admission.

Selon une autre particularité avantageuse de l'invention, les soupapes sont entraînées par un arbre à cames en tête, par l'intermédiaire de deux poussoirs respectifs pour la soupape d'échappement et pour la première soupape d'admission, et par l'intermédiaire d'un culbuteur pour l'autre soupape d'admission.

Un exemple non limitatif de réalisation d'une culasse selon l'invention est décrit ci-après, avec référence aux dessins annexés, sur lesquels :
- la Figure 1 est une vue en élévation et en coupe suivant le ligne 1 - I de la Figure 2 d'une culasse de moteur à combustion interne selon l'invention;
- la Figure 2 est une vue de dessus sans couvre-culasse de la culasse de la Figure 1;
- et la Figure 3 est une vue partielle de dessous de la culasse des Figures 1 et 2.

On voit sur les Figures une culasse 1 d'un moteur à combustion interne, destinée à recouvrir par sa face inférieure 2 un bloc- cylindres en délimitant avec des pistons plusieurs chambres de combustion 3. Dans chaque chambre 3 débouchent deux conduits d'admission 4, et un conduit d'échappement 6 obturables respectivement par des soupapes à tige d'admission 7, 8 ou d'échappement 9 (cachée par la soupape 7 à la Figure 1).

A leur extrémité opposée à la chambre 3, les, conduits d'admission 4, 5 débouchent dans une première face latérale 10 de la culasse 1, et le conduit d'échappement 6 débouche dans la face opposée 11, en communiquant respectivement avec des tubulures d'admission 12 et d'échappement 13. Dans le mode de réalisation représente, les conduits 4 et 5 sont séparés jusqu'à la face 10 et la tubulure 12 présente deux orifices au droit de cette face. En variante, les conduits 4 et 5 se rejoignent avant de déboucher sur la face 10, et la tubulure 12 présente alors un seul orifice au droit de cette face.

La soupape d'admission 7 et la soupape d'échappement 9 sont sensiblement perpendiculaires à la face 2 et situées, au-dessus de la chambre 3, du côté de la face latérale 11 et coopèrent chacune avec l'un de deux poussoirs parallèles 14,15 actionnés respectivement par une came 16 et une came 17 solidaires d'un arbre 18 porté par la culasse 1 parallèlement aux faces 2, 10 et 11.

La soupape d'admission 8 est notablement inclinée par rapport aux deux autres soupapes 7, 9 et est située, au-dessus de la chambre 3, du côte de la face latérale 10, ou elle coopère avec un culbuteur 19 oscillant sur un axe 20 et actionné par une came 21 de l'arbre 18. Cet axe 20 est porté par plusieurs chapeaux de paliers 22 qui maintiennent l'arbre 18 sur des cloisons transversales 23 de la culasse 1.

Chaque soupape est classiquement rappelée sur son siège par un ressort tel que ceux 24 et 25 correspondant aux soupapes 7 et 8.

Un couvre-culasse 26 coiffe la culasse 1 de manière à protéger l'arbre 18 et ses paliers 22, les culbuteurs 19 et leur axe 20 ainsi que les poussoirs 14,15 et les ressorts. Ce couvre-culasse est retiré de la Figure 2 pour clarifier le dessin.

L'arbre à cames 18 et les axes de culbuteurs étant situés relativement haut, au-dessus des soupapes 7, 9 et de leurs poussoirs 14, 15, les conduits 4 et 5 d'admission présentent de grands rayons de courbure - par exemple supérieurs à 3 cm - et débouchent suffisamment haut sur la face 10 pour laisser place à une bougie d'allumage 30 vissée dans la culasse 1 du côté de cette face, près de la soupape 8 et au-dessous du conduit d'admission 4.

La bougie est relativement peu inclinée par rapport à la face 2 de la culasse 1 et, selon une particularité de l'invention, son extrémité interne 30a munie d'électrodes est située, dans la chambre 3, à proximité du centre de celle-ci, du côté opposé à la soupape 9 d'échappement et entre les deux soupapes 7, 8 d'admission, qui sont à peu près diamétralement opposées.

Il en résulte une combustion satisfaisante des mélanges gazeux produits dans la chambre 3 et une tendance minimale au cliquetis, notamment grâce à la bonne répartition des gaz admis par les deux soupapes opposées 7, et grâce à la position presque centrale de la zone d'infiammation commandée, tandis que la zone comprise entre l'extrémité interne 30a de la bougie 30 et la soupape 9 d'échappement est refroidie par les gaz admis par les deux soupapes 7,8.

Par ailleurs, grâce à leur grande courbure, les conduits 4 et 5 d admission présentent une bonne perméabilité c'est-à-dire une faible résistance a l'écoulement pour les gaz qui y passent, ce qui optimise l'alimentation de la chambre 3, en particulier pour les vitesses élevées de fonctionnement du moteur.

## Revendications

1. Culasse de moteur à combustion interne à allumage commandé, comportant des chambres de combustion (3) associées à des cylindres correspondants du moteur, et dans laquelle chaque chambre de combustion (3) est pourvue d'une bougie (30), de deux soupapes d'admission (7, 8) et d'une soupape d'échappement (9) propres à obturer deux conduits d'admission (4, 5) et un conduit d'échappement (6) débouchant respectivement dans deux faces latérales opposées (10, 11) de la culasse (1), et dans chaque chambre de combustion (3) la soupape d'échappement (9) et une première soupape d'admission (7) sont disposées du côté de la face latérale (11) où débouche le conduit d'échappement (6), caractérisée en ce que les deux soupapes d'admission (7, 8) sont à peu près diamétralement opposées, et l'extrémité interne (30a) de la bougie (30) est située entre les deux soupapes d'admission (7,8), du côté opposé à la soupape d'échappement (9) et à proximité du centre de la chambre (3), et en ce que la bougie (30) est vissée dans la face latérale (10) où débouchent les conduits d'admission (4, 5) et elle est disposée, en position inclinée, sous le conduit (4) associé à la première soupape d'admission (7).

2. Culasse selon la revendication 1, caractérisée en ce que les soupapes (7, 8, 9) sont entraînées par un arbre (18) à cames (16, 17) en tête, par l'intermédiaire de deux poussoirs respectifs (15, 14) pour la soupape d'échappement (9) et pour la première soupape d'admission (7), et par l'intermédiaire d'un culbuteur (19) pour l'autre soupape d'admission (8).

## Patentansprüche

1. Zylinderkopf einer Brennkraftmaschine mit gesteuerter Zündung, umfassend den entsprechenden Zylindern des Motors zugeordnete Brennkammern (3) und in dem jede Brennkammer (3) mit einer Zündkerze (30), mit zwei Einlaßventilen (7, 8) und mit einem Auslaßventil (9) versehen ist, die geeignet sind, zwei Einlaßleitungen (4, 5) und eine Auslaßleitung (6) zu verschließen, die jeweils in zwei gegenüberliegenden Seitenwänden (10, 11) des Zylinderkopfes (1) münden, und in jeder Brennkammer (3) das Auslaßventil (9) und ein erstes Einlaßventil (7) zur Seitenwand (11) angeordnet sind, wo der Auslaßkanal (6) mündet, dadurch gekennzeichnet, daß die beiden Einlaßventile (7,8) beinahe diametral gegenüberliegend sind und das innere Ende (30a) der Zündkerze (30) zwischen den beiden Einlaßventilen (7, 8) zur Seite gegenüberliegend dem Auslaßventil (9) und in der Nahe des Zentrums der Kammer (3) liegt und daß die Zündkerze (30) in der Seitenwand (10) eingeschraubt ist, wo die Einlaßkanäle (4, 5) münden, und sie in geneigter Position unter der dem ersten Einlaßventil (7) zugeordneten Leitung (4) angeordnet ist.

2. Zylinderkopf nach Anspruch 1, dadurch gekennzeichnet, daß die Ventile (7, 8, 9) durch eine Welle (18) mit Hocken (16, 17) im Kopf angetrieben sind, mittels zweier entsprechender Druckvorrichtungen (15, 14) für das Auslaßventil (9) und für das erste Einlaßventil (7) und mittels eines Ventilkipphebels (19) für das andere Einlaßventil (8).

## Claims

1. Cylinder head of a controlled-ignition internal combustion engine, comprising combustion chambers (3) associated with corresponding cylinders of the engine, and wherein each combustion chamber (3) is provided with a spark plug (30), two intake valves (7, 8) and an exhaust valve (9) adapted to seal two intake ducts (4,5) and an exhaust duct (6) which emerge, respectively, in two opposite lateral faces (10, 11) of the cylinder head (1), and in each combustion chamber (3) the exhaust valve (9) and a first intake valve (7) are arranged nearest the lateral surface (11) where the exhaust duct (6) emerges, characterised in that the two intake valves (7, 8) are substantially diametrically opposed, and the inner end (30a) of the spark plug (30) is located between the two intake valves (7, 8), on the side opposite the exhaust valve (9) and close to the center of the chamber (3), and in that the spark plug (30) is screwed into the lateral face (10) where the intake ducts (4, 5) emerge and it is arranged, in an inclined position, below the duct (4) associated with the first intake valve (7).

2. Cylinder head according to claim 1, characterised in that the valves (7, 8, 9) are driven by an overhead shaft (18) with cams (16,17), via two respective push rods (15, 14) for the exhaust valve (9) and for the first intake valve (7), and via a rocker arm (19) for the other intake valve (8).
